# EUROPÄISCHE PATENTSCHRIFT

(11) **EP 1 952 914 B1**
(45) Veröffentlichungstag und Bekanntmachung des Hinweises auf die Patenterteilung: **22.02.2012**
(21) Anmeldenummer: 07022822.6
(22) Anmeldetag: 24.11.2007
(51) Int. Cl.: B22D 17/24, B22D 18/02, B22D 18/04, B22C 9/00, B22C 9/10

(54) **Vorrichtung und Sandkern zur Herstellung eines Zylinderkurbelgehäuses**
Device and core for manufacturing a cylinder crank case
Dispositif et noyautage en sable pour fabriquer un bloc moteur

(30) Priorität: 22.01.2007 DE 102007004050
(43) Veröffentlichungstag der Anmeldung: 06.08.2008
(73) Patentinhaber: KS Aluminium-Technologie GmbH, 74172 Neckarsulm (DE)
(72) Erfinder: Möding, Herbert, Dr., 74177 Bad Friedrichshall (DE); Ziegler, Steffen, 74193 Schwaigern (DE)
(74) Vertreter: Patentanwälte ter Smitten Eberlein Rütten Partnerschaftsgesellschaft

(56) Entgegenhaltungen:
- EP-A- 0 788 855
- DE-A1- 19 752 518
- JP-A- 1 150 429
- JP-A- 6 055 251
- US-B1- 6 415 848

## Beschreibung

Die Erfindung betrifft eine Vorrichtung zum Herstellen eines Zylinderkurbelgehäuses in Closed-Deck-Bauweise, mit stationären und beweglichen Formteilen und einem Sand- und/oder Salzkern, wobei die Formteile einen Gleßhohlraum bilden und der Sand- und/oder Salzkern, der einen Wassermantelkern des Zylinderkurbelgehäuses bildet, formschlüssig in mindestens einem Formteil gehalten ist, wobei eines der Formteile zumindest einen Haltevorsprung aufweist und der Sand- und/oder Salzkern mindestens eine Öffnung aufweist, In die der eine Haltevorsprung formschlüssig hinein ragt, so dass der Sand- und /oder Salzkern in der Vorrichtung fixiert ist.

Die Steifigkeit eines Zylinderbereichs eines Zylinderkurbelgehäuses wird ganz wesentlich von der Gestaltung des Zylinderdecks bestimmt. Ist die Zylinderdeckplatte bis auf die für den Kühlmittelübertritt beziehungsweise das Ausrütteln des in diesem für die Ausbildung des Wassermantels benötigten Sandkerns geschlossen, so wird als dies Closed-Deck bezeichnet. Da der Wassermantel hierbei nahezu vollständig von dem in den Gleßhohlraum der Vorrichtung einzufüllenden Gießwerkstoff geschlossen wird, dass heißt mit anderen Worten der Wassermantelkern sich im Inneren des Zylinderkurbelgehäuses befindet, besteht ein Problem darin, den Sandkern in der Gießform auch während des Gießvorgangs lagegerecht zu positionieren. Insbesondere bei Druckgießverfahren bereitet das Anordnen von Kernen in der Gießform Probleme, es besteht die Gefahr, dass es beim Einfüllen der Schmelze zu Kernverlagerungen kommt, bei solchen Kernen, die eine größere Strecke ohne Kernlagerung, das heißt ohne Abstützung gegen die Gießformoberfläche überspannen, besteht zu dem ein hohes Risiko von Kerndeformationen, die wiederum zu partiellen Kernverlagerungen führen können. Hierbei ist der Begriff Druckgießverfahren im weitesten Sinne zu verstehen. Hierunter soll das konventionelle Druckgießverfahren, bei dem die Schmelze unter Drücken als mehr als 500 bar, in die Form geschossen wird, aber auch das Pressgieß verfahren (*Squeeze* Casting) verstanden werden, bei dem die Schmelze im Wesentlichen Drucklos in die Form gefüllt und dann unter hohem Druck von mehreren 100 bar zur Erstarrung gebracht wird, sowie auch das sogenannte Niederdruckverfahren. In den Druckgleßverfahren spielen die dynamischen Kräfte des in den Gießhohlraum eingefüllten flüssigen Metalls auf dem Sandkern, in Bezug auf die Kernverlagerungen eine entscheidende Rolle.

Ein Verfahren zur Lagesicherungen gegen Kernverlagerungen ist in der DE 197 52 518 beschrieben. Beschrieben ist ein Druckgießverfahren zum Herstellen von Gussteilen in einer Gießform unter Verwendung von nach dem Gießvorgang zerstörbaren Kernen, insbesondere Sand oder Salzkernen, wobei ein Aufschwimmen der Kerne beim Gießvorgang dadurch verhindert wird, dass zum Stützen der Kerne In der Gießform infiltrierbare Körper verwendet werden, die am Sand- oder Salzkern fixiert sind und so die Kerne in der Gießform lagegerecht fixieren.

Ein Sandkern mit an den Sandkern einstückig angeformten seitlichen Erhebungen ist in der EP 1 649 951 beschrieben. Die Erhebungen werden hierbei in den Formteilen der Vorrichtung gehalten, so dass der Sandkern gleichzeitig zur Bildung des Wassermantelkerns und zur Fixierung der Lage des Wassermantels dient.

Aus der US 6,415,848 B1 ist eine Vorrichtung zum Gießen eines Zylinderkurbelgehäuses bekannt, bei der mehrere Sandkerne formschlüssig in ein festes, mit den Sandkernen eine Wasserraumkontur bildendes Formteil eingesetzt werden, wodurch eine Entformung des die wasserraurnkontur bildenden Formteils bei einem closed-deck Zylinderkurbeigehäuse ermöglicht wird. Dies erfordert einen erhöhten Herstellaufwand.

Zusätzlich ist aus der JP1178361 eine Vorrichtung zum Herstellen eines Zylinderkurbelgehäuses in Closed-Deck-Bauweise bekannt, bei dem Sandkerne über Haltestangen beim Gießen gehalten werden. Zusätzlich greifen Vorsprünge des Sandkerns in entsprechend geformte Vorsprünge eines beweglichen Formteils. Dies dient der korrekten Lagebestimmung des Kerns.

Eine Vorrichtung und ein Sandkern, auf der die zweiteilige Form des Anspruchs 1 basiert, ist in der EP 0 788 855 offenbart. Offenbart ist eine Vorrichtung und ein Sandkern zum Herstellen eines Zylinderblocks in Closed-Deck-Bauweise, der eine Zylinderdeckplatte aufweist und mit einem eine Mehrzahl von seitlich nebeneinander angeordneten Zylinderlaufbuchsen umgebenen Wassermantel ausgebildet ist, wobei der Wassermantel ein oberes Ende aufweist, das an der Zylinderdeckplatte zum Bilden des Fensters teilweise und durch Brückenbereiche teilweise geschlossen ist. Die Vorrichtung besteht hierbei aus mehreren Formteilen, die in sich einen Gießhohlraum zum Gießen des Zylinderblocks definieren. Die Vorrichtung weist eine Anzahl von Haltevorsprüngen auf, die sich integral von einem Formteil zu dem Gießhohlraum hin in axialer Richtung der Zylinderlaufbuchse erstrecken und der Sandkern mit einer Anzahl von Haltebohrungen ausgebildet ist, die zu den jeweiligen Haltevorsprüngen komplementär und derart angeordnet sind, dass sie sich in sie hinein erstreckenden Haltevorsprünge zum Halten des Sandkerns an einer bestimmten Stelle des Gießhohlraums während des Gießens halten. Die Bereiche des Sandkerns, in die die Haltevorsprünge hineinragen, besitzen einen verdickten Wandbereich, so dass eine ausreichende Stabilität des Sandkerns gewährleistet ist. Neben der axialen Fixierung des Sandkerns durch die Haltevorsprünge sind am Sandkern Kernvorsprünge ausgebildet, die gemäß dem Stand der Technik in weitere Formteile der Vorrichtung hineinragen und den Sandkern lagegerecht fixieren. Nachteilig hieran ist, dass der Sandkern im Bereich der in ihn hineinragenden Haltevorsprünge verdickt auszubilden ist, was eine konstruktive Auslegung des Wassermantelkerns nachteilig beeinflusst.

Aufgabe der Erfindung ist es, die Nachteile aus dem Stand der Technik zu überwinden und eine Vorrichtung zum Herstellen eines Zylinderkurbelgehäuses mit einem Sand- und/oder Salzkern bereitzustellen, die ein lagesicheres Positionieren des Sandkerns in der Vorrichtung ermöglicht und der darüber hinaus kostengünstig zu fertigen ist. Darüber hinaus soll der Gegenstand der Erfindung auch bei dünnwandigen Sandkernen maßstabil sein und keine zusätzliche Kernlagerung in Schleberbereichen erforderlich machen. Darüber hinaus soll die Vorrichtung und der Sandkern hohe Anschnittsgeschwindigkeiten des Gießmetalls im Druckgießprozess ermöglichen.

Die Aufgabe der Erfindung wird dadurch gelöst, dass zumindest ein Abschnitt des Haltevorsprungs bereichsweise einen Teil der Außenkontur des Wassermantelkerns fortsetzt. Durch den erfindungsgemäßen Aufbau des Sand- oder Salzkerns und der Haltevorsprünge auf dem den Kern haltenden Formteil ist nun die Möglichkeit geschaffen, den Kern maßstabil auch bei dünnwandigen Kernen auf dem Formteil zu fixieren. Darüber hinaus wird im Gegensatz zum Stand der Technik eine kostengünstigere Herstellung des Sandkerns ermöglicht, dadurch dass lediglich Ausnehmungen als Öffnungen im Sand und/oder Salzkern vorhanden sind. Auch die Verringerung des Sandbedarfs für den Sandkern wirkt sich kostenmindernd auf die Herstellung der Zylinderkurbelgehäuse aus.

Ein weiterer Vorteil ergibt sich dann, wenn der zumindest eine Haltevorsprung In seiner gesamten Ausdehnung In Richtung des Sand- und/oder Salzkern einen Teil der Außenkontur des Wassermantelkerns bildet. Hierdurch werden sowohl die Herstellung des Sand- und/oder Salzkerns als auch die Fixierung des Kerns auf dem Formteil erleichtert. Wird, wie erfindungsgemäß vorgeschlagen, zwischen dem Haltevorsprung und dem Kern ein komplementäres geometrisches Profil ausgebildet, so erfährt der Kern eine zusätzliche Fixierung auf dem haltenden Formteil.

Nachfolgend wird die Erfindung anhand von Skizzen in einem Ausführungsbeispiel anhand einer Vorrichtung mit Sandkern näher erläutert. Es zeigt:
Fig.1 eine dreidimensionale Ansicht auf einen erfindungsgemäß ausgebildeten Sandkern in einem Formteil, mit angedeutetem Zylinderkurbelgehäuse,
Fig. 2 eine Detailansicht in einem Bereich eine Zylinderbohrung,
Fig. 3 eine Detallansicht gemäß dem Schnitt III aus Fig. 1 in einem Bereich zwischen Haltevorsprung und Sandkern und
Fig.4 eine Detailansicht gemäß dem, Schnitt IV aus Fig. 1 im Bereich einer Öffnung beziehungsweise Ausnehmung im Sandkern.

In der Fig. 1 ist ein Sandkern 1 und ein den Sandkern haltendes Formteil 2 dargestellt, wobei der Sandkern 1 in seiner Lage in der Lage dargestellt ist, wie er in der Vorrichtung zum Herstellen eines Zylinderkurbelgehäuses 3 gehalten ist. Als Strich-Punkt-Linie ist darin die Lage des Sandkerns in Bezug auf ein Zylinderkurbelgehäuse 3 wiedergegeben. Das Zylinderkurbelgehäuse 3 ist in dieser Ansicht von seiner Unterseite her dargestellt. So bilden die Einbuchtungen 4 im fertigen Zylinderkurbelgehäuse den Lagerstuhl für die Kurbelwelle. Das Formteil 2 der Vorrichtung ist beispielsweise ein stationäres Formteil 2, auf dass der Sandkern 1 in die Vorrichtung eingelegt wird. Dabei reichen Haltevorsprünge 5 bis 12 aus dem Unterwerkzeug 2 heraus in Richtung des Sandkerns 1. Hierbei bilden die Haltevorsprünge 5 bis 12 Teile der Außenkontur des Wassermantelkerns des Zylinderkurbelgehäuses aus. Erfindungsgemäß werden die Öffnungen in der Zylinderdeckplatte durch die Haltevorsprünge 5 bis 12 des Unterwerkzeugs 2 gebildet. Die Öffnungen 13 dienen einerseits zum Durchtritt des Wassers vom Zylinderkurbelgehäuse zum Zylinderkopf und dienen darüber hinaus dazu den Formwerkstoff des Sandkerns 1 aus dem Zylinderkurbelgehäuse zu entfernen.

Der Formhohlraum 14 zwischen dem Sandkern 1 und dem Unterwerkzeug oder haltenden Formteils 2 wird mit Gießmetall gefüllt. Als Gießmetall sind die üblichen für Zylinderkurbelgehäuse verwendeten Aluminium und Aluminiumlegierungen, sowie Magnesium und Magnesiumlegierungen, sowie hybride Formen derselben vorstellbar. Wie aus der Fig. 1 ersichtlich, wird nicht nur die Lage des Sandkerns 1 im Formhohlraum 14 zur Bildung des Zylinderkurbelgehäuses 3 lagegerecht positioniert sondern mittels der Haltevorsprünge 5 bis 12 auch fixiert.

In der in der Fig. 1 dargestellten Ausführungsform bildet die gesamte Ausdehnung A, wie beispielhaft an dem Haltevorsprung 5 dargestellt, einen Teil der Außenkontur des Wassermantelkerns 1, 1' nach. Das heißt der Haltevorsprung 5 entspricht im Verlauf der inneren und äußeren der Außenkontur des Wassermantelkerns 1, 1'. Alternativ ist es vorstellbar, und wie in der Fig. 2 dargestellt, dass der Haltevorsprung 5' lediglich in den Sandkern 1' hinein ragt und der Sandkern 1' Verlängerungen 15 aufweist, die in Ausnehmungen 16 des Unterwerkzeugs 2-hineinragen, so dass eine alternative Lagerung und Fixierung des Sandkerns 1' in der Vorrichtung, beziehungsweise dem Formteil 2' gegeben ist.

Am Formteil, beziehungsweise Unterwerkzeug 2 sind einerseits die Haltevorsprünge 5 bis 12 ausgebildet, das Unterwerkzeug besitzt aber anderseits auch zylindrische Erhebungen 17, 18, 19, 20, die im fertigen Zylinderkurbelgehäuse die Zylinderbohrung 17,18, 19, 20 bilden. Der Formhohlraum 21 zwischen den Zylindererhebungen 17,18,19, 20 und dem Wassermantel 1 wird mit dem das Zylinderkurbelgehäuse 3 bildenden Leichtmetallwerkstoff ausgegossen.

Ein weiterer erfindungsgemäßer Vorteil ergibt sich dann, wenn die Grenzfläche 22, 23, wie beispielhaft In die Fig. 1 und Fig. 2 eingezeichnet, mit einem geometrischen Profil versehen ist. Zwei unterschiedliche geometrische Profile zwischen dem Sandkern 1,1' und dem Haltevorsprung 5, 5' bis 12 ist in der Fig. 3 wiedergegeben. Die Fig. 3 zeigt eine Schnittdarstellung durch den Haltevorsprung 5, 5', sowie den Sandkern 1, 1', wobei zwei unterschiedliche geometrische Profile dargestellt sind. In einer Ausführungsform ragt der Sandkern 1,1' in den Haltevorsprung 5, 5' hinein und in einer anderen Ausführungsform ragt der Haltevorsprung 5, 5' in den Sandkern 1,1' hinein. Es ist selbstverständlich, dass die beiden dargestellten Ausführungsformen beispielhaft sind. Es sind selbstverständlich beliebige geometrische Formen, wie Spitzen, Schrägen, Nuten, Wölbungen als Profile ausbildbar. Voraussetzung hierfür ist, dass der Sandkern 1,1' auf den Haltevorsprung 5, 5' aufschiebbar ist. Hierbei ist es erfindungsgemäß auch vorstellbar, dass der Haltevorsprung 5, 5' konisch ausgebildet ist, sowie der Kern 1, 1' eine konische Ausnehmung besitz, so dass der Sandkern 1,1'lediglich in seiner Endstellung auf dem Formteil 2, 2' vollständig an den Haltevorsprüngen 5, 5' bis 12 anliegt.

Die Vorrichtung besteht aus stationären und beweglichen Formteilen, wobei auf ein mittleres stationäres haltendes Formteile 2, 2' der Sandkern 1,1'aufgebracht wird. Die seitlich angebrachten beweglichen Formteile, die auch als Schieber bezeichenbar sind, verschließen den Gießhohlraum, in dem sie sich seitlich an den Sandkern 1 heran bewegen. Erfingdungsgemäß wird nun vorgeschlagen, in den Sandkern 1,1' Öffnungen, oder Vertiefungen 24, 25 einzubringen und zur zusätzlichen Kernlagerung zusätzliche Erhebungen oder Stempel 26 an den beweglichen Formteilen zu befestigen, die in die Öffnungen 24, 25 bei geschlossenem Werkzeug beziehungsweise geschlossener Vorrichtung in den Sandkern 1 hineinragen um diesen lagegerecht in der Gießvorrichtung zu positionieren. In der Fig. 4 ist ein Schnitt gemäß der Linie IV durch den Sandkern 1 und die Öffnung 24 dargestellt. Auch in diesem Fall werden erfindungsgemäß zwei alternative Ausführungsformen beschrieben. In der Fig. 4 ist der Sandkern 1,1' sowie der Stempel 26, der an der beweglichen Formhälfte der Vorrichtung befestigt ist dargestellt. Es ist erfindungsgemäß vorstellbar, wie in der Fig. 4 dargestellt, dem Stempel 26 gegen den Sandkern 1,1' anzulegen und den Sandkern 1,1' somit zu positionieren. Alternativ ist es vorstellbar, in den Sandkern 1, 1' eine Öffnung 24 einzubringen, so dass der Stempel 26 in den Sandkern 1, 1' hinein schiebbar ist, wie im oberen Bild der Fig. 4 dargestellt.

Die Erfindung ist für einen Einzelzylinderblock wie auch für einen Mehrzylinderblock 3 einsetzbar.

Darüber hinaus beansprucht die Erfindung ein Gießverfahren zur Herstellung eines Zylinderkurbelgehäuses mit einer Vorrichtung gemäß einem der Ansprüche 1 bis 9, wobei das Gießverfahren ein Druckgießverfahren ist. Als Druckgießverfahren sind die üblichen Druckgießverfahren mit Drücken über 500 bar, ein Pressgießverfahren (Squeeze-Casting) verwendbar, wie auch die Mitteldruckverfahren einsetzbar.

## Patentansprüche

1. Vorrichtung zum Herstellen eines Zylinderkurbelgehäuses (3) in Closed-Deck-Bauweise, mit stationären und beweglichen Formteilen (2, 2') und einem Sand- und/oder Salzkern (1, 1'), wobei die Formteile (2, 2') einen Gießhohlraum (14, 21) bilden und der Sand- und/oder Salzkern (1, 1'), der einen Wassermantelkern (1, 1') des Zylinderkurbelgehäuses (3) bildet, formschlüssig in mindestens einem Formteil gehalten ist, wobei eines der Formteile (2, 2') zumindest einen Haltevorsprung (5 bis 12) aufweist und der Sand- und/oder Salzkern (1, 1') mindestens eine Öffnung aufweist, in die der eine Haltevorsprung (5 bis 12) formschlüssig hinein ragt, so dass der Sand- und /oder Salzkern in der Vorrichtung fixiert ist,
**dadurch gekennzeichnet, dass**
zumindest ein Abschnitt des Haltevorsprungs (5 bis 12) bereichsweise einen Teil der Außenkontur des Wassermantelkerns (1, 1') fortsetzt.

2. Vorrichtung zum Herstellen eines Zylinderkurbelgehäuses nach Anspruch 1,
**dadurch gekennzeichnet, dass**
der zumindest eine Haltevorsprung (5 bis 12) in seiner gesamten Ausdehnung in Richtung des Sand- und/oder Salzkerns (1, 1') einen Teil der Außenkontur des Wassermantelkerns (1, 1') des Zylinderkurbeigehäuses bildet.

3. Vorrichtung zum Herstellen eines Zylinderkurbelgehäuses gemäß einem der Ansprüche 1 und 2,
**dadurch gekennzeichnet, dass**
der zumindest eine Haltevorsprung (5 bis 12) in seiner Dicke der Dicke des Sand- und/oder Salzkerns (1,1') entspricht, so dass der zumindest eine Haltevorsprung (5, 12) einen radial inneren und einen radial äußeren Teil der Außenkontur des Wassermantelkerns (1, 1') des Zylinderkurbelgehäuses bildet.

4. Vorrichtung zum Herstellen eines Zylinderkurbelgehäuses nach einem der Ansprüche 1 bis 3,
**dadurch gekennzeichnet, dass**
der zumindest eine Haltevorsprung (5 bis 12) eine Öffnung im Zylinderkurbelgehäuse ausbildet, die als Öffnung zum Durchlass des Wassers vom Zylinderkurbelgehäuse zu einem Zylinderkopf dient.

5. Vorrichtung zum Herstellen eines Zylinderkurbelgehäuses nach einem der Ansprüche 1 bis 4,
**dadurch gekennzeichnet, dass**
zwischen dem zumindest einen Haltevorsprung (5 bis 12) und dem Sand- und/oder Salzkern (1, 1') ein komplementäres geometrisches Profil ausgebildet ist, so dass der Sand- und/oder Salzkern (1, 1') eine zusätzliche Fixierung auf dem haltenden Formteil (2, 2') erhält.

6. Vorrichtung zum Herstellen eines Zylinderkurbelgehäuses nach einem der Ansprüche 1 bis 5,
**dadurch gekennzeichnet, dass**
der Sand- und/oder Salzkern (1,1') ausschließlich an dem zumindest einen Haltevorsprung (5 bis 12) anliegt oder an dem zumindest einen Haltevorsprung (5 bis 12) und am haltenden Formteil (2, 2') anliegt.

7. Vorrichtung zum Herstellen eines Zylinderkurbelgehäuses nach Anspruch 6,
**dadurch gekennzeichnet, dass**
der Salz- oder Sandkern (1, 1') in eine entsprechend geformte Ausnehmung (16) im haltenden Formteil (2,2') hineinragt.

8. Vorrichtung zum Herstellen eines Zylinderkurbelgehäuses nach einem der Ansprüche 1 bis 7,
**dadurch gekennzeichnet, dass**
im Sand- und/oder Salzkern (1, 1') mindestens eine weitere Öffnung (24, 25) enthalten ist, in die ein weiteres bewegliches Formteil (26) einführbar ist, so dass der Sand- und/oder Salzkern (1,1') eine zusätzliche axiale Führung in Richtung einer Zylinderbohrung (17, 18,19, 20) erhält.

9. Vorrichtung zum Herstellen eines Zylinderkurbelgehäuses nach einem der Ansprüche 1 bis 8,
**dadurch gekennzeichnet, dass**
mehrere Sand- und /oder Salzkerne (1, 1') in einer Vorrichtung zur Bildung eines oder mehrerer Wassermäntel gehalten sind.

10. verfahren zum Herstellen eines Zylinderkurbelgehäuses mit einer Vorrichtung gemäß einem der Ansprüche 1 bis 9,
**dadurch gekennzeichnet, dass**
das Zyünderkurbelgehäuse durch Druckgießen, Pressgleßen oder Niederdruckgleßen hergestellt wird.

## Claims

1. A device for making a cylinder crank case (3) in closed deck design, comprising stationary and mobile mold parts (2, 2') and a sand and/or a salt core (1, 1'), wherein the mold parts (2, 2') form a casting cavity (14, 21) and the sand and/or salt core (1, 1') defining a water jacket core (1, 1') of the cylinder crank case (3) is held in a form-fitting manner in at least one mold part, wherein one of the mold parts (2, 2') comprises at least one holding projection (5 to 12) and the sand and/or salt core (1, 1') has at least one opening into which said one holding projection (5 to 12) projects in a form-fitting manner so that the sand and/or salt core is fixed in the device,
**characterized in that**
at least a section of the holding projection (5 to 12) forms a zonal continuation of the outer contour of the water jacket core (1, 1').

2. The device for making a cylinder crank case of claim 1, **characterized in that**, over its entire extension towards the sand and/or salt core (1, 1'), the at least one holding projection (5 to 12) forms a part of the outer contour of the water jacket core (1, 1') of the cylinder crank case.

3. The device for making a cylinder crank case of one of claims 1 or 2, **characterized in that** the at least one holding projection (5 to 12) corresponds in thickness to the thickness of the sand and/or salt core (1, 1') so that at least one holding projection (5, 12) forms a radially inward and a radially outward part of the outer contour of the water jacket core (1, 1') of the cylinder crank case.

4. The device for making a cylinder crank case of one of claims 1 to 3, **characterized in that** the at least one holding projection (5 to 12) defines an opening in the cylinder crank case, said opening serving to allow the passage of water from the cylinder crank case to a cylinder head.

5. The device for making a cylinder crank case of one of claims 1 to 4, **characterized in that** a complementary geometric profile is formed between the at least one holding projection (5 to 12) and the sand and/or salt core (1, 1') so that the sand and/or salt core (1, 1') is given an additional fixation on the mold part (2, 2') holding the same.

6. The device for making a cylinder crank case of one of claims 1 to 5, **characterized in that** the sand and/or salt core (1, 1') exclusively contacts said at least one holding projection (5 to 12) or contacts the at least one holding projection (5 to 12) and the mold part (2, 2') holding the same.

7. The device for making a cylinder crank case of claim 6, **characterized in that** the sand and/or salt core (1, 1') protrudes into a correspondingly shaped recess (16) in the mold part (2, 2') holding the same.

8. The device for making a cylinder crank case of one of claims 1 to 7, **characterized in that** the sand and/or salt core (1, 1') comprises at least one further opening (24, 25) into which another movable mold part (26) can be inserted so that the sand and/or salt core (1, 1') is given additional axial guiding in the direction of a cylinder bore (17, 18, 19, 20).

9. The device for making a cylinder crank case of one of claims 1 to 8, **characterized in that** a plurality of sand and/or salt cores (1, 1') are held in a device to form one or more water jackets.

10. A method for making a cylinder crank case using a device according to one of claims 1 to 9, **characterized in that** the cylinder crank case is made by die casting, squeeze casting or low-pressure die casting.

## Revendications

1. Dispositif pour fabriquer un bloc-cylindres (3) à tablature fermée, comprenant des éléments de moule (2, 2') stationnaires et mobiles et un noyau de sable et/ou de sel (1, 1'), lesdits éléments de moule (2, 2') définissant une cavité de coulée (14, 21) et ledit noyau de sable et/ou de sel (1, 1'), qui forme un noyau de chemise d'eau (1, 1') du bloc-cylindres (3), étant retenue par liaison de forme dans au moins un élément de moule, un desdits éléments de moule (2, 2') comprenant au moins une saillie de retenue (5 à 12) et ledit noyau de sable et/ou de sel (1, 1') comprenant au moins une ouverture dans laquelle s'étend par liaison de forme ladite une saillie de retenue (5 à 12) de sorte que ledit noyau de sable et/ou de sel est fixé dans ledit dispositif,
**caractérisé en ce qu'**
au moins une partie de ladite saillie de retenue (5 à 12) continue par endroits une partie du contour extérieur du noyau de chemise d'eau (1, 1').

2. Dispositif pour fabriquer un bloc-cylindres selon la revendication 1, **caractérisé en ce que** ladite au moins une saillie de retenue (5 à 12) forme, sur toute son extension vers ledit noyau de sable et/ou de sel (1, 1'), une partie du contour extérieur du noyau de chemise d'eau (1, 1') du bloc-cylindres.

3. Dispositif pour fabriquer un bloc-cylindres selon les revendications 1 et 2, **caractérisé en ce que** ladite au moins une saillie de retenue (5 à 12) a une épaisseur correspondant à celle dudit noyau de sable et/ou de sel (1, 1'), de sorte que ladite au moins une saillie de retenue (5 à 12) forme une partie radialement intérieure et une partie radialement extérieure du contour extérieur du noyau de chemise d'eau (1, 1') du bloc-cylindres.

4. Dispositif pour fabriquer un bloc-cylindres selon l'une des revendications 1 5 à 3, **caractérisé en ce que** ladite au moins une saillie de retenue (5 à 12) définit une ouverture dans le bloc-cylindres servant comme ouverture pour permettre le passage d'eau du bloc-cylindres vers une tête de cylindre.

5. Dispositif pour fabriquer un bloc-cylindres selon l'une des revendications 1 à 4, **caractérisé en ce qu'**un profil géométrique complémentaire est formé entre ladite au moins une saillie de retenue (5 à 12) et ledit noyau de sable et/ou de sel (1, 1'), de sorte qu'une fixation supplémentaire dudit noyau de sable et/ou de sel (1, 1') sur l'élément de moule (2, 2') supportant est réalisée.

6. Dispositif pour fabriquer un bloc-cylindres selon l'une des revendications 1 à 5, **caractérisé en ce que** ledit noyau de sable et/ou de sel (1, z.") n'est en contact qu'avec ladite au moins une saillie de retenue (5 à 12) ou avec ladite au moins une saillie de retenue (5 à 12) et ledit élément de moule (2, 2') supportant.

7. Dispositif pour fabriquer un bloc-cylindres selon la revendication 6, **caractérisé en ce que** ledit noyau de sable et/ou de sel (1, 1') s'étend dans un renfoncement (16) de forme correspondante prévu dans ledit élément de moule (2, 2') supportant.

8. Dispositif pour fabriquer un bloc-cylindres selon l'une des revendications 1 à 7, **caractérisé en ce que** ledit noyau de sable et/ou de sel (1, 1') comprend au moins une autre ouverture (24, 25) dans laquelle un autre élément de moule (26) mobile peut être inséré, de sorte qu'un guidage supplémentaire dudit noyau de sable et/ou de sel (1, 1') vers un alésage de cylindre (17, 18, 19, 20) est réalisée.

9. Dispositif pour fabriquer un bloc-cylindres selon l'une des revendications 1 à 8, **caractérisé en ce que** plusieurs noyaux de sable et/ou de sel (1, 1') sont retenus dans un dispositif pour former une ou plusieurs chemises d'eau.

10. Procédé de fabrication d'un bloc-cylindres à l'aide d'un dispositif selon l'une des revendications 1 à 9, **caractérisé en ce que** le bloc-cylindres est fabriqué par moulage de pression, moulage de compression ou moulage a basse pression.
